# EUROPÄISCHE PATENTSCHRIFT

(11) **EP 0 711 009 B1**
(45) Veröffentlichungstag und Bekanntmachung des Hinweises auf die Patenterteilung: **05.01.2000**
(21) Anmeldenummer: 95116923.4
(22) Anmeldetag: 27.10.1995
(51) Int. Cl.: H01R 43/16, H01R 13/02, H01R 13/187

(54) **Elektrische Steckverbindung**
Electrical connector
Connecteur électrique

(30) Priorität: 02.11.1994 DE 4439105
(43) Veröffentlichungstag der Anmeldung: 08.05.1996
(73) Patentinhaber: Leopold Kostal GmbH & Co. KG, 58507 Lüdenscheid (DE)
(72) Erfinder: Plate, Herbert, D-58511 Lüdenscheid (DE); Schröder, Georg, D-57489 Drolshagen/Bleche (DE)

(56) Entgegenhaltungen:
- EP-A- 0 517 077
- DE-C- 3 906 625
- US-A- 4 934 965
- US-A- 5 288 252

## Beschreibung

Die vorliegende Erfindung geht von einer gemäß dem Oberbegriff des Hauptanspruches konzipierten elektrischen Steckverbindung aus.

Derartige elektrische Steckverbindungen sind dafür vorgesehen, über ihr Buchsenteil und ihr Steckerteil z.B. zwischen einer elektrischen Leitung und einer weiteren elektrischen Leitung oder einer elektrischen Leitung und einem elektrischen Aggregat eine wieder lösbare elektrische Verbindung herzustellen.

Eine gemäß dem Oberbegriff des Hauptanspruches ausgebildete elektrische Steckverbindung ist durch die DE 38 17 803 C2 bekanntgeworden. Diese elektrische Steckverbindung besteht aus einem rechteckförmigen Steckerteil und einem Buchsenteil. Das Buchsenteil besteht dabei aus einem aus Blech durch Stanzen und Biegen hergestellten Grundkörper, dessen zur Verbindung mit dem Steckerteil vorgesehener im Querschnitt rechteckförmiger Kontaktbereich zur köcherartigen Aufnahme eines separaten Kontaktmittels vorgesehen ist. Das separate Kontaktmittel weist zur Kontaktierung mit dem Steckerteil mehrere längsparallel angeordnete Kontaktstege auf, und ist durch mehrfaches Abbiegen ebenfalls im Querschnitt rechteckförmig ausgebildet. Bei der Montage wird das käfigartige Kontaktmittel in den köcherartigen Kontaktbereich des Grundkörpers eingeschoben, bis ein daran angeformter Trichterflansch an das freie Stirnende des Grundkörpers anschlägt und ein an den Grundkörper angeformter Rastvorsprung in einer im Kontaktmittel vorhandenen Rastöffnung zu liegen kommt. Zur Sicherung der Montagelage kann der Grundkörper mit dem Kontaktmittel über eine Schweißstelle stoffschlüssig verbunden werden.

Außerdem ist durch die DE 39 06 625 C1 ein elektrisches Buchsenteil bekanntgeworden, bei dem das Kontaktmittel aus einem Kontaktblech besteht, welches U-förmig um die quer zu seiner Längserstreckung verlaufende Mittelzone abgebogen ist, so daß zwei im wesentlichen parallel zueinander verlaufende gegenüberliegend angeordnete Kontaktarme gebildet sind. Dieses Kontaktmittel ist jedoch einem massiv ausgebildetem Grundkörper zugeordnet und über seine, die beiden Kontaktarme verbindende Mittelzone form- und kraftschlüssig am Grundkörper festgelegt.

Der vorliegenden Erfindung liegt die Aufgabe zugrunde, eine elektrische Steckverbindung zu schaffen, die sich auf einfache Art und Weise besonders kostengünstig herstellen läßt und bei der gleichzeitig eine gute Stromübertragung zwischen dem aus Kontaktmittel und Grundkörper bestehenden Buchsenteil und dem Steckerteil gewährleistet ist.

Erfindungsgemäß wird die Aufgabe bei einer elektrischen Steckverbindung der eingangs erwähnten Art durch die im kennzeichnenden Teil des Hauptanspruches angegebenen Merkmale gelöst.

Vorteilhaft bei einer derartigen Ausgestaltung ist, daß die freien Endbereiche der Kontaktarme sowohl formschlüssig als auch stoffschlüssig mit dem Mundbereich des Grundkörpers verbunden sind, so daß sich das Kontaktmittel beim Kontaktieren mit dem Steckerteil in Steckrichtung ausdehnen kann, und die beim Kontakttieren auftretenden Steckkräfte vergleichsweise niedrig ausfallen. Dies ist insbesondere bei hochpoligen elektrischen Steckverbinderanordnungen besonders wünschenswert.

Weitere vorteilhafte Ausgestaltungen des erfindungsgemäßen Gegenstandes sind in den Unteransprüchen angegeben. Anhand dreier in den Zeichnung dargestellten Ausführungsbeispielen sei die Erfindung näher erläutert, dabei zeigen
- Fig. 1: eine Seitenansicht eines Buchsenteiles im Teilschnitt
- Fig. 2: eine Seitenansicht des Buchsenteiles gemäß Fig. 1
- Fig. 3: eine Seitenansicht des freien Endbereiches des Buchsenteiles gemäß Fig. 2 in vergrößerter Darstellung
- Fig. 4: eine Vorderansicht des freien Endbereiches des Buchsenteiles gemäß Fig. 2 in vergrößerter Darstellung
- Fig. 5: eine Draufsicht des freien Endbereiches des Buchsenteiles gemäß Fig. 2 in vergrößerter Darstellung
- Fig. 6: eine Seitenansicht des Buchsenteiles gemäß Fig. 2 ohne Kontaktmittel
- Fig. 7: ein erstes Kontaktmittel in der Seitenansicht
- Fig. 8: das erste Kontaktmittel gemäß Fig. 7 in der Vorderansicht
- Fig. 9: das erste Kontaktmittel gemäß Fig. 7 in der Draufsicht
- Fig. 10: das erste Kontaktmittel gemäß Fig. 7 als ebener Blechzuschnitt
- Fig. 11: ein zweites Kontaktmittel als ebener Blechzuschnitt
- Fig. 12: ein drittes Kontaktmittel als ebener Blechzuschnitt
- Fig. 13: einen Querschnitt durch ein Buchsenteil mit einem eingeführten, als quadratischer Pfosten ausgebildeten Steckerteil
- Fig. 14: einen Querschnitt durch ein Buchsenteil mit einem eingeführten, als Flachmesser ausgebildeten ersten Steckerteil
- Fig. 15: einen Querschnitt durch ein Buchsenteil mit einem eingeführten, als Flachmesser ausgebildeten zweiten Steckerteil.

Ähnliche Einzelheiten des erfindungsgemäßen Gegenstandes sind mit den selben Bezugszeichen versehen.

In den Zeichnungen sind lediglich die elektrisch leitenden, aus Metall hergestellten Bauteile einer elektrischen Steckverbinderanordnung dargestellt. In den meisten Fällen gehört jedoch außerdem ein nicht näher beschriebenes, z.B. aus Kunststoff hergestelltes Gehäuse zu einer elektrischen Steckverbinderanordnung. Dabei ist ein Gehäuseteil dem bzw. den Buchsenteil/en und ein Gehäuseteil dem bzw. den Steckerteil/en zugeordnet.

Wie aus den Zeichnungen hervorgeht, besteht eine solche elektrische Steckverbindung aus einem im Querschnitt rechteckförmig ausgebildeten Steckerteil 1 und einem Buchsenteil. Das Buchsenteil besteht wiederum aus einem aus Blech durch Stanzen und Biegen hergestellten Grundkörper 2, welcher einen zur Verbindung mit dem Steckerteil 1 vorgesehenen Kontaktbereich 3 und einem zum Anschluß einer elektrischen Leitung vorgesehenen Anschlußbereich 4 aufweist. Der Kontaktbereich 3 ist als ein im Querschnitt rechteckförmiger Köcher ausgebildet, von welchem ein separates, mit mehreren Kontaktstegen 5 versehenes Kontaktmittel 6 haltend aufgenommen ist. Zur haltenden Aufnahme wird das Kontaktmittel 6 bei der Montage in Steckrichtung in den köcherartigen Kontaktbereich 3 des Grundkörpers 2 hineingeschoben.

Wie insbesondere aus den Figuren 7 bis 12 hervorgeht, besteht das Kontaktmittel 6 aus einem ursprünglich flachem Kontaktblech. Der Blechzuschnitt wird zur Herstellung des Kontaktmittels 6 U-förmig um die quer zur seiner Längserstreckung verlaufende Mittelzone 7 abgebogen, so daß zwei im wesentlichen mit Abstand parallel zueinander verlaufende Kontaktarme 8 entstehen. Im mittleren Bereich eines jeden der beiden Kontaktarme 8 ist eine sich parallel zu deren Längsseite erstreckende Ausnehmung 9 vorhanden. Somit weist jeder der beiden Kontaktarme 8 zwei Kontaktstege 5 auf. Die beiden Kontaktstege 5 der beiden Kontaktarme 8 sind gegenüberliegend angeordnet und zur Bildung von definierten Kontaktstellen flaschenhalsartig nach innen eingestellt.

Wie insbesondere aus den Figuren 10 bis 12 hervorgeht, sind die freien Endbereiche der beiden Kontaktarme 8 unterschiedlich ausgebildet. Zur Erzeugung eines Kontaktmittels 6, dessen freier Endbereich 11 im fertigen Zustand als rechteckförmiger Rahmen ausgebildet ist, weist zumindest einer der beiden Kontaktarme 8 zumindest eine stegartige Erweiterung 10 auf. Wie insbesondere den Figuren 10 und 12 entnehmbar ist, ist an die beiden Längsseiten des einen der beiden Kontaktarme 8 jeweils eine stegartige Erweiterung 10 angeformt, so daß das freie Ende dieses Kontaktarmes 8 eine T-förmige Kontur aufweist. Nach dem Umbiegen der beiden stegartigen Erweiterungen 10 entsteht somit ein im Querschnitt U-förmiger Endbereich dieses Kontaktarmes 8. Weil letztendlich beim Umformprozeß des Kontaktbleches der andere Kontaktarm 8 zwischen den beiden stegartigen Erweiterungen 10 aufgenommen wird, entsteht ein Kontaktmittel 6, dessen freier Endbereich 11 als rechteckförmiger Rahmen ausgebildet ist.

Wie man insbesondere der Figur 11 entnehmen kann, ist diagonal gegenüberliegend an eine der beiden Längsseiten der beiden Kontaktarme 8 jeweils eine stegartige Erweiterung 10 angeformt. Nach dem Umbiegen der stegartigen Erweiterungen 10 entstehen somit freie Enden der beiden Kontaktarme 8, die jeweils im Querschnitt eine L-förmige Kontur aufweisen. Weil letztendlich durch den Umformprozeß des Kontaktbleches die stegartige Erweiterung 10 des einen Kontaktarmes 8 an dem freien Ende des anderen Kontaktarmes 8 und die stegartige Erweiterung 10 des anderen Kontaktarmes 8 an dem freien Ende des einen Kontaktarmes 8 zur Anlage kommt, entsteht ein Kontaktmittel 6, dessen freier Endbereich 11 als rechteckförmiger Rahmen ausgebildet ist.

Damit nach dem Umformprozeß des Kontaktbleches zwischen den beiden Kontaktarmen 8 des Kontaktmittels 6 ein definierter Abstand vorhanden ist, sind wie insbesondere aus den Fig. 7 bis 12 hervorgeht, an die stegartigen Erweiterungen 10 und an die freien Enden der Kontaktarme 8, aneinander zur Anlage kommende Anschlagnasen 12 angeformt. Durch die Anschlagnasen 12 werden aber nicht nur die beiden Kontaktarme 8 definiert auf Abstand gehalten, sondern es entsteht gleichzeitig ein in sich stabiler, als rechteckförmiger Rahmen ausgebildeter Endbereich 11 des Kontaktmittels 6.

Wie weiterhin insbesondere aus den Figuren 7 bis 11 hervorgeht, ist an jede der stegartigen Erweiterungen 10 der Kontaktarme 8 eine Befestigungslasche 13 angeformt. Die Befestigungslaschen 13 erstrecken sich senkrecht zu den Hauptflächen der beiden Kontaktarme 8, wobei sie über eine der Außenwände des freien Endbereiches 11 des Kontaktmittels 6 hinausragen. So entsteht eine im Querschnitt U-förmige Aufnahmetasche 14 über die das Kontaktmittel 6 form- und stoffschlüssig mit dem Kontaktbereich 3 des Grundkörpers 2 in Verbindung gebracht wird.

Wie insbesondere aus der Figur 12 hervorgeht, ist an die beiden Längsseiten des einen Kontaktarmes 8 jeweils eine stegartige Erweiterung 10 angeformt, so daß sich ein T-förmiges freies Ende bildet. An jede der beiden stegartigen Erweiterungen 10 sind zwei Befestigungslaschen 13 angeformt, zwischen denen jeweils eine Anschlagnase 12 vorhanden ist. Da die beiden Befestigungslaschen 13 länger als die Anschlagnasen 12 ausgebildet sind, entsteht eine Halteausnehmung 15, in die nach dem Umformprozeß des Kontaktbleches jeweils ein an den anderen Kontaktarm 8 angeformter Halteflügel 16 formschlüssig eingreift. Somit entsteht ein äußerst stabiler freier Endbereich 11 des Kontaktmittels 6, welcher als rechteckförmiger Rahmen ausgebildet ist. Bei einer solchen Ausbildung ergibt sich eine quasi spiel freien Zuordnung der beiden Kontaktarme 8 des Kontaktmittels 6.

Wie insbesondere aus den Figuren 1 bis 6 hervorgeht, besteht der Grundkörper 2 aus einem Kontaktbereich 3 und einem Anschlußbereich 4. Der Kontaktbereich 3 ist als rechteckförmiger Köcher ausgebildet, an dessen Mundbereich zwei Befestigungszinken 17 angeformt sind. Die beiden Befestigungszinken 17 sind zur form- und stoffschlüssigen Befestigung des zu montierenden Kontaktmittels 6 vorgesehen. Jede einzelne der drei vorstehend beschriebenen und in den Figuren 7 bis 12 dargestellten Kontaktmittelvarianten kann von dem Kontaktbereich 3 des Grundkörpers 2 aufgenommen werden. Aus Gründen der Einfachheit ist in den Figuren 1 bis 5 jedoch nur die Bestückung des Grundkörpers 2 mit einer Kontaktmittelvariante dargestellt. Bei der eingesetzten Kontaktmittelvariante handelt es sich um das in den Figuren 7 bis 10 näher dargestellte Kontaktmittel 6.

Zur Montage wird das Kontaktmittel 6 in Steckrichtung des Steckerteiles 1 in den im Querschnitt rechteckförmigen und köcherartig ausgebildeten Kontaktbereich 3 des Grundkörpers 2 eingeschoben. Dabei kommt einer der beiden an den Mundbereich des Kontaktbereiches 3 angeformten Befestigungszinken 17 in der durch die beiden Befestigungslaschen 13 gebildeten U-förmigen Aufnahmetasche 14 zu liegen. Der andere der beiden Befestigungszinken 17 legt sich an die gegenüber der Aufnahmetasche 14 vorhandene Seitenwand des als rechteckförmiger Rahmen ausgebildeten freien Endbereiches 11 des Kontaktmittels 6 an. Das Kontaktmittel 6 wird bei der Montage so weit in den Kontaktbereich 3 eingeschoben, bis der freie Endbereich 11 mit seinen dem Anschlußbereich 4 zugeordneten Stirnwänden 18 an den Mundwänden 19 des Kontaktbereiches 3 zur Anlage kommt. Somit ist das Kontaktmittel 6 formschlüssig vom Kontaktbereich 3 des Grundkörpers 2 aufgenommen. Zur endgültigen Befestigung des Kontaktmittels 6 am Grundkörper 2 und um eine besonders gute Stromübertragung zwischem dem Buchsenteil und dem Steckerteil 1 zu gewährleisten, wird das Kontaktmittel 6 außerdem mit dem Kontaktbereich 3 verschweißt. Zur Herstellung der stoffschlüssigen Verbindung werden die einander zugeordneten Stanzkanten des in der Aufnahmetasche 14 angeordneten Befestigungszinkens 17 und der beiden die Aufnahmetasche 14 bildenden Befestigungslaschen 13 über Schweißpunkte 20 miteinander verbunden (siehe insbesondere die Figuren 3 bis 5).

Zur Realisierung einer im Zusammenspiel mit dem nicht dargestellten Gehäuseteil wirksam werdenden Primärverriegelung, ist einstückig aus dem Kontaktbereich 3 ein federelastischer Rastarm 21 nach außen ausgestellt. Etwa parallel zum Rastarm 21 verlaufend ist desweiteren eine Schutzlasche 22 aus dem Kontaktbereich 3 ausgestellt. Die Schutzlasche 22 dient als Verhakschutz, damit sich die Buchsenteile z.B. beim Transport nicht ungewollt untereinander verhaken. Zur Realisierung einer im Zusammenspiel mit dem nicht dargestellten Gehäuseteil wirksam werdenden Sekundärverriegelung, ist an das dem Anschlußbereich 4 zugeordnete Ende des Kontaktbereiches 3 eine Verriegelungsnase 23 angeformt (siehe insbesondere die Figur 1, 2 und 6). Die Verriegelungsnase arbeitet z.B. mit einem in das Gehäuse einzuschiebenden Verriegelungsschieber zusammen.

Wie desweiteren insbesondere aus den Figuren 1, 2 und 6 hervorgeht, ist der zur Verbindung mit einer elektrischen Leitung vorgesehene Anschlußbereich 4 des Grundkörpers 2 als sog. Crimpzone ausgebildet. Selbstverständlich kann der Anschlußbereich jedoch auch eine andere Ausbildung aufweisen, so daß z.B. eine sog. Schneid-Klemmzone entsteht.

Der Kontaktbereich 3 mit seinem Kontaktmittel 6 ist wie insbesondere aus den Figuren 13 bis 15 hervorgeht, so ausgelegt, daß in ihren Abmessungen und Konturen unterschiedlich ausgebildete Steckerteile 1 kontaktiert werden können. So ist das Buchsenteil geeignet, über seinen Kontaktbereich 3 rechteckförmige Steckerteile 1 zu kontaktieren, deren Breite ausgehend vom schmalsten kontaktierfähigem Steckerteil 1 bis max. doppelt so breit und dessen Höhe ausgehend vom niedrigsten kontaktierfähigem Steckerteil 1 bis max. um ein Drittel stärker ausgeführt sein können. Dabei ist es unerheblich, ob die zu kontaktierenden Steckerteilen 1 als einen quadratischen Querschnitt aufweisenden Pfosten oder als einen rechteckigen Querschnitt aufweisende Flachmesser ausgeführt sind.

## Patentansprüche

1. Elektrische Steckverbindung bestehend aus einem rechteckförmigen Steckerteil (1) und einem Buchsenteil, wobei das Buchsenteil aus einem aus Blech durch Stanzen und Biegen hergestellten Grundkörper (2) besteht, dessen zur Verbindung mit dem Steckerteil (1) vorgesehener rechteckförmiger Kontaktbereich (3) zur köcherartigen Aufnahme eines separaten Kontaktmittels (6) vorgesehen ist, welches mehrere längsparallel angeordnete, zur Bildung von Kontaktstellen bereichsweise nach innen eingestellte Kontaktstege (5) aufweist, wobei zur Sicherung der Montagelage der Grundkörper (2) und das Kontaktmittel (6) stoffschlüssig über eine Schweißstelle miteinander verbunden sind und wobei das Buchsenteil einen sich an den Kontaktbereich (3) des Grundkörpers (2) anschließenden zur Verbindung mit einer elektrischen Leitung vorgesehenen Anschlußbereich (4) aufweist, **dadurch gekennzeichnet**, daß das Kontaktmittel (6) aus einem Kontaktblech besteht, welches U-förmig um die quer zu seiner Längserstreckung verlaufende Mittelzone (7) abgebogen ist, so daß zwei im wesentlichen mit Abstand parallel zueinander verlaufende, zumindest jeweils zwei Kontaktstege (5) aufweisende Kontaktarme (8) gebildet sind, und daß an das freie Ende zumindest einer der beiden Kontaktarme (8) zumindest eine stegartige Erweiterung (10) angeformt ist und die stegartige Erweiterung (10) durch einen Biegevorgang derart umgeformt ist, so daß der freie Endbereich (11) des Kontaktmittels (6) einen rechteckförmigen Rahmen bildet und daß an den Mundbereich des köcherartig ausgebildeten Kontaktbereiches (3) zwei Befestigungszinken (17) angeformt sind, zwischen denen nach der Montage des Kontaktmittels (6) am Grundkörper (2) dessen als Rahmen ausgebildeter freier Endbereich (11) formschlüssig aufgenommen wird, so daß zwei Außenwände des Mundbereiches des Kontaktbereiches (3) durch die Befestigungszinken (17) und zwei Außenwände durch den freien Endbereich (11) des Kontaktmittels (6) gebildet werden und daß die beiden Befestigungszinken (17) jeweils über zumindest einen Schweißpunkt (20) stoffschlüßig mit dem freien Endbereich (11) verbunden sind.

2. Elektrische Steckverbindung nach Anspruch 1, dadurch gekennzeichnet, daß an die beiden Längsseiten des einen der beiden Kontaktarme (8) jeweils eine stegartige Erweiterung (10) angeformt ist, so daß das freie Ende des einen Kontaktarmes (8) nach dem Umbiegen der beiden stegartigen Erweiterungen (10) eine im Querschnitt U-förmige Kontur aufweist, wobei der andere Kontaktarm (8) des Kontaktmittels (6) zur Bildung eines als rechteckförmiger Rahmen ausgebildeten freien Endbereiches (11) zwischen den beiden stegartigen Erweiterungen (10) aufgenommen wird.

3. Elektrische Steckverbindung nach Anspruch 1, dadurch gekennzeichnet, daß diagonal gegenüberliegend angeordnet an eine der beiden Längsseiten der beiden Kontaktarme (8) jeweils eine stegartige Erweiterung (10) angeformt ist, so daß die freien Enden der beiden Kontaktarme (8) im Querschnitt nach dem Umbiegen der beiden stegartigen Erweiterungen (10) jeweils eine L-förmige Kontur aufweisen, wobei zur Bildung eines Kontaktmittels (6) mit einem als rechteckförmiger Rahmen ausgebildeten freien Endbereiches (11) die stegartige Erweiterung (10) des einen Kontaktarmes (8) an dem anderen Kontaktarm (8) und die stegartige Erweiterung (10) des anderen Kontaktarmes (8) an dem einen Kontaktarm (8) zur Anlage kommt.

4. Elektrische Steckverbindung nach einem der Ansprüche 1 bis 3, dadurch gekennzeichnet, daß im Umfeld der freien Enden Anschlagnasen (12) an die beiden Kontaktarme (8) angeformt sind, die nach dem Abbiegen des Kontaktbleches um seine Mittelzone (7) aneinander zur Anlage kommen, so daß der Erhalt eines definierten Abstandes zwischen den Kontaktstegen (5) der beiden Kontaktarme (8) gewährleistet ist.

5. Elektrische Steckverbindung nach einem der Ansprüche 1 bis 4, dadurch gekennzeichnet, daß im Umfeld der freien Enden Befestigungslaschen (13) an zumindest einen der beiden Kontaktarme (8) angeformt sind.

6. Elektrische Steckverbindung nach Anspruch 5, dadurch gekennzeichnet, daß die Befestigungslaschen (13) an die stegartigen Erweiterungen (10) der Kontaktarme (8) angeformt sind, wobei sich die Befestigungslaschen (13) senkrecht zu den Hauptflächen der beiden Kontaktarme (8) erstrecken.

7. Elektrische Steckverbindung nach Anspruch 6, dadurch gekennzeichnet, daß sich die Befestigungslaschen (13) über eine Außenwand des als Rahmen ausgebildeten freien Endbereiches (11) des Kontaktmittels (6) hinauserstrecken, so daß am Kontaktmittel (6) eine im Querschnitt U-förmige Aufnahmetasche (14) für Bereiche des Grundkörpers (2) vorhanden ist.

8. Elektrische Steckverbindung nach Anspruch 7, dadurch gekennzeichnet, daß einer der beiden Befestigungszinken (17) des Kontaktbereiches (3) formschlüssig in der U-förmigen Aufnahmetasche (14) des Kontaktmittels (6) zu liegen kommt und daß die einander zugeordneten Stanzkanten dieses Befestigungszinkens (17) und der beiden Befestigungslaschen (13) jeweils über einen Schweißpunkt (20) stoffschlüssig miteinander verbunden sind.

9. Elektrische Steckverbindung nach einem der Ansprüche 5 bis 8, dadurch gekennzeichnet, daß in einer der vier Längswände des Mundbereiches des Kontaktbereiches (3) zwei in Steckrichtung verlaufende Befestigungsschlitze vorhanden sind, welche bei der Montage des Kontaktmittels (6) die daran angeformten Befestigungslaschen (13) formschlüssig aufnehmen.

10. Elektrische Steckverbindung nach Anspruch 9, dadurch gekennzeichnet, daß die mit den beiden Befestigungsschlitzen versehene Seitenwand in der U-förmigen Aufnahmetasche (14) des Kontaktmittels (6) zu liegen kommt und daß die einander zugeordneten Stanzkanten der beiden Befestigungsschlitze und der beiden die Befestigungsschlitze durchgreifenden Befestigungslaschen (13) jeweils über einen Schweißpunkt (20) stoffschlüssig miteinander verbunden sind.

11. Elektrische Steckverbindung nach einem der Ansprüche 1 bis 10, dadurch gekennzeichnet, daß im mittleren Bereich eines jeden der beiden Kontaktarme (8) des Kontaktmittels (6) eine sich parallel zu den Längsseiten der Kontaktarme (8) erstreckende Ausnehmung (9) vorhanden ist, so daß jeder der beiden Kontaktarme (8) zwei Kontaktstege (5) aufweist.

12. Elektrische Steckverbindung nach einem der Ansprüche 1 bis 11, dadurch gekennzeichnet, daß die Kontaktstege (5) der beiden Kontaktarme (8) zur Bildung von Kontaktstellen einander gegenüberliegend angeordnet und flaschenhalsartig nach innen eingestellt sind.

13. Elektrische Steckverbindung nach einem der Ansprüche 1 bis 12, dadurch gekennzeichnet, daß einstückig aus dem köcherartig ausgebildeten Kontaktbereich (3) des Grundkörpers (2) ein federelastischer Rastarm (21) nach außen ausgestellt ist.

14. Elektrische Steckverbindung nach Anspruch 13, dadurch gekennzeichnet, daß an den Kontaktbereich eine parallel zum Rastarm (21) verlaufende, ein ungewolltes Verhaken des Rastarmes (21) verhindernde Schutzlasche (22) angeformt ist.

15. Elektrische Steckverbindung nach einem der Ansprüche 1 bis 14, dadurch gekennzeichnet, daß an den Kontaktbereich (3) des Grundkörpers (2) eine dem Anschlußbereich (4) zugewandte Verriegelungsnase (23) angeformt ist.

16. Elektrische Steckverbindung nach einem der Ansprüche 1 bis 15, dadurch gekennzeichnet, daß die durch den Kontaktbereich (3) des Grundkörpers (2) verlaufende, fertigungsbedingte Trennfuge zum Schutz gegen Aufweitung des Kontaktbereiches (3) über zumindest einen Schweißpunkt stoffschlüssig überbrückt ist.

17. Elektrische Steckverbindung nach einem der Ansprüche 1 bis 16, dadurch gekennzeichnet, daß der sich an den Kontaktbereich (3) anschließende, zur Aufnahme einer elektrischen Leitung vorgesehene Anschlußbereich (4) des Grundkörpers (2) als sogenannte Crimpzone ausgebildet ist.

18. Elektrische Steckverbindung nach einem der Ansprüche 1 bis 16, dadurch gekennzeichnet, daß der sich an den Kontaktbereich (3) anschließende, zur Aufnahme einer elektrischen Leitung vorgesehene Anschlußbereich (4) des Grundkörpers (2) als sogenannte Schneid-Klemmzone ausgebildet ist.

19. Elektrische Steckverbindung nach einem der Ansprüche 1 bis 18, dadurch gekennzeichnet, daß das rechteckförmige Steckerteil (1) als im Querschnitt quadratischer Pfosten ausgebildet ist.

20. Elektrische Steckverbindung nach einem der Ansprüche 1 bis 19, dadurch gekennzeichnet, daß das rechteckförmige Steckerteil (1) als sogenanntes Flachmesser ausgebildet ist.

## Claims

1. Electric plug-type connector comprising a rectangular plug element (1) and a socket element, whereby the socket element consists of a main body made of punched and bent sheet metal, of which the rectangular contact zone (3) provided for connection to the plug element (1) is intended as a sheath-like receptacle for a separate contacting agent (6) which features several contact webs (5) arranged longitudinally in parallel, of which sections are adjusted inwards, whereby, to secure the assemblage position, the main body (2) and the contacting agent (6) are joined together solidly by means of a spot weld and whereby the socket element features a connecting area (4) adjoining the contact zone (3) of the main body (2) for the purpose of connection to an electric cable, **characterized by the fact that** the contacting agent (6) consists of a contact plate which is bent in a U-shape around the central zone (7) running at right angles to its longitudinal extension in such a way that two contact arms (8) are formed which basically run parallel at a distance to each other, each of which features at least two contact webs (5), and that at least one web-type extension (10) is formed onto the unassigned end of at least one of the two contact arms (8) and the web-type extension (10) is formed by bending process in such a way that the free end zone (11) of the contacting agent (6) forms a rectangular frame and that two securing prongs (17) are formed onto the mouth area (3) of the sheath-like designed contact zone (3) between which the unassigned, frame-like end zone (11) of the main body (2) is held in a form-fit manner subsequent to assembling the contacting agent (6) in the main body (2) in such a way that two outer walls of the mouth area of the contact zones (3) are formed by the securing prongs (7) and two outer walls by the free end zone (11) of the contacting agent (6) and that each of the two securing prongs (17) is joined in a solid manner to the free end zone (11) by means of at least one spot weld (20).

2. Electric plug-type connector in accordance with Claim 1, characterized by the fact that a web-type extension (1) is formed onto each of the two longitudinal sides of one of the two contact arms (8) so that the free end of the one contact arm (8) presents a U-shaped contour in cross-section after the two web-type extensions (10) have been pressed in form, whereby the other contact arm (8) of the contacting agent (6) is retained between the two web-type extensions (10) in order to create a free end zone (3) shaped as a rectangular frame.

3. Electric plug-type connector in accordance with Claim 1, characterized by the fact that a web-type extension (10) is formed onto one of the two longitudinal sides of each of the two contact arms (8) in a diagonal opposing arrangement so that the free ends of the two contact arms (8) present an L-shaped cross-sectional contour once the two web-type extensions (10) have been bent in form, whereby the web-type extension (10) of the one contact arm (8) comes to bear on the other contact arm (8) and the web-type extension (10) of the other contact arm (8) comes to bear on the one contact arm (8) for the purpose of forming a contacting agent (6) with a free end zone (11) designed as a rectangular frame.

4. Electric plug-type connector in accordance with any of Claims 1 to 3, characterized by the fact that in the vicinity of the free ends there are stop bosses (12) formed onto the two contact arms (8) which rest on each other after the contact plate has been bent around its central zone (7) so that the provision of a defined distance between the contact webs (5) of the two contact arms (8) is warranted.

5. Electric plug-type connector in accordance with any of Claims 1 to 4, characterized by the fact that in the vicinity of the free ends fastening lugs (13) are formed onto at least one of the two contact arms (8).

6. Electric plug-type connector in accordance with Claim 5, characterized by the fact that the fastening lugs (13) are formed onto the web-type extensions (10) of the contact arms (8), whereby the fastening lugs (13) extend vertically to the main surfaces of the two contact arms (8).

7. Electric plug-type connector in accordance with Claim 6, characterized by the fact that the fastening lugs (13) project beyond an outer wall of the contacting agent's (6 )free end zone (11) in a frame-like construction, so that there is a retention pouch (14) with a U-shaped cross-section on the contacting agent (6) for regions of the main body (2).

8. Electric plug-type connector in accordance with Claim 7, characterized by the fact that one of the two securing prongs (17) of the contact zone (3) comes to bear in an interlocking manner in the U-shaped retention pouch (14) of the contacting agent (6) and that the punched edges of this securing prong (17) and of the corresponding two fastening lugs (13) are joined respectively to each other in a solid fashion by way of a spot weld (20).

9. Electric plug-type connector in accordance with any of Claims 5 through 8, characterized by the fact that in one of the four longitudinal walls of the mouth area of the contact zone (3) there are two positioning slots running in the direction of insertion which, when the contacting agent (6) is being installed, accommodate the fastening lugs (13) formed onto the same so that the outer walls of the mouth area of the contact zone (3) are almost entirely formed by the outer walls of the contact zone (3).

10. Electric plug-type connector in accordance with Claim 9, characterized by the fact that the side wall featuring the two positioning slots comes to rest in the U-shaped receptacle pouch (14) of the contacting agent (6) and that the punched edges of the two positioning slots and of the two corresponding fastening lugs (13) which grip through the positioning slots are joined together respectively in a solid fashion by means of the spot weld (20).

11. Electric plug-type connector in accordance with any of Claims 1 through 10, characterized by the fact that there is a cutout (9) in the central area of each of the two contact arms (8) of the contacting agent (6) which extends parallel to the longitudinal sides of the contact arms (8) in such a way that each of the two contact arms (8) features two contact webs (5).

12. Electric plug-type connector in accordance with any of Claims 1 through 11, characterized by the fact that the contact webs (5) of the two contact arms (8) are arranged opposite each other and curve inward in a bottle-neck fashion for the purpose of forming contact points.

13. Electric plug-type connector in accordance with any of Claims 1 through 12, characterized by the fact that a flexible snap-in arm (21) is moulded onto the sheath-like contact zone (3) of the main body (2), protruding outward at an angle.

14. Electric plug-type connector in accordance with Claim 13, characterized by the fact that a protective lug (22) is formed onto the contact zone which runs parallel to the snap-in arm (21) and prevents any undesirable snagging of the snap-in arm (21).

15. Electric plug-type connector in accordance with any of Claims 1 through 14, characterized by the fact that a catch dog (23) is moulded onto the contact zone (3) of the main body (2) facing the connecting area (4).

16. Electric plug-type connector in accordance with any of Claims 1 through 15, characterized by the fact that the parting line resulting from processing which runs through the contact zone (3) of the main body (2) is bridged over to prevent an expansion of the contact zone (3) by means of a solid joint comprising at least one spot weld.

17. Electric plug-type connector in accordance with any of Claims 1 through 16, characterized by the fact that the connecting area (4) of the main body (2), which is adjacent to the contact zone (3) and intended for the purpose of accommodating an electric cable, is designed as a so-called crimp zone.

18. Electric plug-type connector in accordance with any of Claims 1 through 16, characterized by the fact that the connecting area (4) of the main body (2), which is adjacent to the contact zone (3) and intended for the purpose of accommodating an electric cable, is designed as a so-called insulation displacement zone.

19. Electric plug-type connector in accordance with any of Claims 1 to 18, characterized by the fact that the rectangular plug element (I) is of a post-like design with a square cross-section.

20. Electric plug-type connector in accordance with any of Claims 1 to 19, characterized by the fact that the rectangular plug element (1) is designed as a so-called flat-blade.

## Revendications

1. Connecteur électrique à fiches composé d'une pièce mâle (1) et d'une pièce femelle qui consiste en un corps de base (2) en tôle, exécuté par pliage et découpage combinés, la zone de contact rectangulaire (3) de ce corps de base (2), prévue pour la connexion avec la pièce mâle (1), est conçue en forme de réceptacle destiné à accueillir un moyen de contact séparé (6) qui présente plusieurs lames de contact (5) disposées parallèlement, en secteurs, dans le sens de la longueur et orientées vers l'intérieur pour former des zones de contact, le corps de base (2) et le moyen de contact (6) étant reliés ensemble par soudure pour assurer un montage fiablement positionné et la pièce femelle présentant une zone de raccordement (4) qui succède à la zone de contact (3) du corps de base (2) et est prévue pour le raccordement à une conduite électrique, caractérisé en ce que le moyen de contact (6) est une tôle de contact qui est courbée en U dont le dos forme la zone centrale (7) qui s'étend transversalement par rapport au sens de la longueur, ce dont résultent deux bras de contact (8) qui s'étendent, essentiellement parallèles, à une certaine distance l'un de l'autre et présentent chacun au moins deux lames de contact (5), un élargissement en forme de barrette (10) prolongeant l'extrémité libre d'au moins l'un des deux bras de contact (8) avec lequel il fait corps, cet élargissement en forme de barrette (10) étant fléchi de sorte que la zone d'extrémité libre (11) du moyen de contact (6) forme un cadre rectangulaire et deux pointes de fixation (17) étant formés à partir de l'embouchure de la zone de contact formant réceptacle (3), pointes de fixation (17) entre lesquelles la zone d'extrémité libre (11) formant cadre vient s'engager géométriquement après le montage du moyen de contact (6) sur le corps de base (2) de sorte que deux parois extérieures de l'embouchure de la zone de contact (3) sont formées par pointes de fixation (17) et deux parois extérieures par la zone d'extrémité libre (11) de l'auxiliaire de contact (6), les deux pointes de fixation (17) étant reliés, chacune, par au moins un point de soudure (20) à la zone d'extrémité libre (11).

2. Connecteur électrique à fiches selon la revendication 1,
caractérisé en ce que l'un des deux bras de contact (8) est pourvu, sur chacun de ces deux côtés longitudinaux, d'un élargissement en forme de barrette formé d'une pièce à partir de lui de sorte que l'extrémité libre de ce bras de contact (8) présente un contour à section transversale en U après pliage des deux élargissements en forme de barrettes (10), et que l'autre bras de contact (8) du moyen de contact (6) est saisi entre les deux élargissements en forme de barrettes (10) pour former une zone d'extrémité libre (11) présentant l'aspect d'un cadre rectangulaire.

3. Connecteur électrique à fiches selon la revendication 1,
caractérisé en ce que l'un des côtés longitudinaux de chacun des deux bras de contact (8) est pourvu d'un élargissement en forme de barrette (10) faisant corps avec lui, ces élargissements (10) étant disposés diagonalement à l'opposé l'un de l'autre, de sorte que les extrémités libres des deux bras de contact (8) présentent chacune, après pliage, une section transversale au contour en forme de L et que, pour former un moyen de contact (6) avec une zone d'extrémité libre (11) en forme de cadre rectangulaire, l'élargissement en forme de barrette (10) de l'un des bras de contact (8) vient porter contre l'autre bras de contact (8) et vice-versa.

4. Connecteur électrique à fiches selon l'une des revendications 1 à 3,
caractérisé en ce que, dans le champ périphérique des extrémités libres, des cames de butée (12) sont formées à partir des deux bras de contact (8) , lesquelles viennent porter l'une contre l'autre après pliage de la tôle de contact de part et d'utre de sa zone centrale (7), ce qui assure l'obtention d'un intervalle défini entre les lames de contact (5) des deux bras de contact (8).

5. Connecteur électrique à fiches selon l'une des revendications 1 à 4,
caractérisé en ce que, dans le champ périphérique des extrémités libres, des languettes de liaison (13) sont formées à partir d'au moins l'un des deux bras de contact (8).

6. Connecteur électrique à fiches selon la revendication 5,
caractérisé en ce que les languettes de liaison (13) sont formées à partir des élargissements en forme de barrettes (10) des bras de contact (8) et s'étendent verticalement par rapport aux surfaces principales des deux bras de contact (8).

7. Connecteur électrique à fiches selon la revendication 6,
caractérisé en ce que les languettes de liaison (13) s'étendent au-delà de la paroi extérieure de la zone d'extrémité libre (11) du moyen de contact (6), conçue en forme de cadre, de sorte que le moyen de contact (6) est pourvu d'une poche (14) de section transversale en U, destinée à accueillir des zones du corps de base (2).

8. Connecteur électrique à fiches selon la revendication 7,
caractérisé en ce que l'une des deux pointes de fixation (17) de la zone de contact (3) vient s'engager géométriquement dans la poche de réception (14) en U du moyen de contact (6) et que les bords estampés correspondants de cette pointe de fixation (17) et les deux languettes de liaison (13) sont reliés respectivement par un point de soudure (20).

9. Connecteur électrique à fiches selon l'une des revendications 5 à 8,
caractérisé en ce que deux fentes de fixation s'étendant dans le sens d'enfichage sont prévues dans l'une des quatre parois longitudinales de l'embouchure de la zone de contact (3), fentes de fixation dans lesquelles les languettes de fixation (13), formées à partir du moyen de contact (6), s'engagent géométriquement lors du montage de ce dernier.

10. Connecteur électrique à fiches selon la revendication 9,
caractérisé en ce que la paroi latérale pourvue des deux fentes de fixation vient se loger dans la poche de réception (14) en U du moyen de contact (6) et que chacun des bords estampés des deux fentes de fixation est relié par un point de soudure (20) au bord estampé correspondant des languettes de fixation (13) qui pénètrent respectivement dans ces fentes de fixation.

11. Connecteur électrique à fiches selon l'une des revendications 1 à 10,
caractérisé en ce qu'un évidement (9) parallèle aux côtés longitudinaux des bras de contact (8) est prévu dans la zone centrale de chacun des deux bras (8) du moyen de contact (6) de sorte que ceux-ci présentent, chacun, deux lames de contact (5).

12. Connecteur électrique à fiches selon l'une des revendications 1 à 11,
caractérisé en ce que les lames de contact (5) des deux bras de contact (8) sont disposées vis-à-vis les unes des autres et orientées vers l'intérieur, en forme de col de bouteille.

13. Connecteur électrique à fiches selon l'une des revendications 1 à 12,
caractérisé en ce qu'un bras d'arrêt élastique (21) orienté vers l'extérieur est formé à partir de la zone de contact (3) du corps de base (2) avec laquelle il fait corps.

14. Connecteur électrique à fiches selon la revendication 13,
caractérisé en ce qu'une languette de protection (22) parallèle au bras d'arrêt (21) est formée d'une pièce, à partir de la zone de contact avec laquelle elle fait corps, et empêche tout accrochage indésirable du bras d'arrêt (21).

15. Connecteur électrique à fiches selon l'une des revendications 1 à 14,
caractérisé en ce qu'un mentonnet de verrouillage (23), dirigé vers la zone de raccordement (4), est formé à partir de la zone de contact (3) du corps de base (2).

16. Connecteur électrique à fiches selon l'une des revendications 1 à 15,
caractérisé en ce que la ligne de séparation, inhérente à la fabrication et traversant la zone de contact (3) du corps de base (2) est pontée par au moins un point de soudure en tant que protection contre un élargissement de la zone de contact (3) .

17. Connecteur électrique à fiches selon l'une des revendications 1 à 16,
caractérisé en ce que la zone de raccordement (4) du corps de base, faisant suite à la zone de contact (3) et destinée à accueillir une conduite électrique, est conçue sous forme de zone dite crimp.

18. Connecteur électrique à fiches selon l'une des revendications 1 à 16,
caractérisé en ce que la zone de raccordement (4) du corps de base, faisant suite à la zone de contact (3) et destinée à accueillir une conduite électrique, est conçue sous forme de zone dite de coupe et de serrage.

19. Connecteur électrique à fiches selon l'une des revendications 1 à 18,
caractérisé en ce que la pièce mâle (1) rectangulaire est conçue sous forme de potelet à section transversale carrée.

20. Connecteur électrique à fiches selon l'une des revendications 1 à 19,
caractérisé en ce que la pièce mâle (1) rectangulaire est conçue sous forme de couteau plat.
